# EUROPÄISCHE PATENTSCHRIFT

(11) **EP 3 805 146 B1**
(45) Veröffentlichungstag und Bekanntmachung des Hinweises auf die Patenterteilung: **08.04.2026**
(21) Anmeldenummer: 20200527.8
(22) Anmeldetag: 07.10.2020
(51) Int. Cl.: B68C 1/12, B68C 1/02

(54) **VORRICHTUNG UND VERFAHREN ZUR AUFNAHME EINES AUFLAGEDRUCKS EINES REITSATTELS, COMPUTERPROGRAMMPRODUKT**
DEVICE AND METHOD FOR RECORDING THE SUPPORT PRESSURE OF A RIDING SADDLE, COMPUTER PROGRAM PRODUCT
DISPOSITIF ET PROCÉDÉ D'ENREGISTREMENT D'UNE PRESSION D'APPUI D'UNE SELLE D'ÉQUITATION, PRODUIT PROGRAMME INFORMATIQUE

(30) Priorität: 08.10.2019 DE 102019126966
(43) Veröffentlichungstag der Anmeldung: 14.04.2021
(73) Patentinhaber: Bagual Saddlery Trading GmbH, 01099 Dresden (DE)
(72) Erfinder: Busch, Ralf, 02633 Göda (DE); Kalinuchka, Joel Nicolas, 02633 Göda (DE); Schuster, Markus, 01458 OttendorfOkrilla (DE)
(74) Vertreter: Gottfried, Hans-Peter

(56) Entgegenhaltungen:
- WO-A1-2013/120624
- DE-A1- 102004 005 848
- DE-A1- 102007 030 583
- DE-A1- 102009 045 829
- DE-A1- 102013 105 052
- GB-A- 2 536 791
- US-A- 5 375 397

## Beschreibung

Die Erfindung betrifft ein Verfahren und eine Vorrichtung zur Aufnahme eines Auflagedrucks eines Reitsattels auf einem Reittier und zur Ermittlung und Visualisierung einer Druckverteilung. Die Erfindung betrifft auch ein Computerprogrammprodukt.

Derartige Vorrichtungen und Verfahren sind aus dem Stand der Technik bekannt. So beschreibt die Druckschrift die 10 2017 101 634 A1 einen Reitsattel und ein Verfahren zur Überwachung eines Reitsattels. Dazu sind bis zu 9 Drucksensoren an dem Sattel verteilt, die an definierten Stellen wirkende Kontaktintensität bzw. den Druck ermitteln. Der derart ermittelte Druck wird dann mit einem Sollwert verglichen. Der Sollwert wird ermittelt, solange der Reitsattel noch die optimale Passform aufweist. Allerdings wird damit eine Belastung für das Tier allenfalls an den diskreten Messpunkten ermittelt. Eine Überlastung an anderen Stellen kann nicht festgestellt werden.

Weiterhin sind aus der Druckschrift DE 10 2013 105 052 A1 ein System und ein Verfahren zum Messen des Drucks einer Transportauflage, d. h. eines Sattels, auf einen Tierrücken bekannt. Hierzu ist eine zusätzliche Druckmessmatte erforderlich, die während der Messung unter dem Sattel angeordnet sein muss. Bei deren Verwendung ist jedoch nur eine eingeschränkte Bewegung mit Tier möglich, der Sattel kann nicht unter allen Bedingungen, wie beispielsweise beim Springreiten, eingesetzt werden. Damit geht eine Einschränkung der Einsatzmöglichkeiten einher und die gewonnenen Messwerte bleiben unvollständig vor allem bei hohen Belastungen.

Auch die Druckschrift DE 101 59 943 A1 offenbart eine Lösung für eine gesondert aufzulegende Sattelunterlage (vgl. Fig. 1, Bz. 4) mit über die Fläche der Sattelunterlage verteilten Drucksensoren. Die Sattelunterlage unterfasst auf der wesentlichen Fläche, auf der eine Berührung zwischen Teilen des Sattels (so auch die Sattelblätter) und dem Tier auftritt. Damit können (vgl. Zusammenfassung) Auflagekräfte, u. a. von dem Reitsattel, ermittelt werden, indem die Sensoren mit einer Auswerte- oder Anzeigeeinrichtung verbunden ist. Die Sattelunterlage muss immer zunächst angebracht werden, um eine Messung durchzuführen, und ist in vielen Fällen hinderlich für die Durchführung des Reitsports.

Dokument DE 102009045829 A1 beschreibt einen Sattel und eine Vorrichtung zur Ermittlung der Druckverteilung unterhalb des Sattels auf einen Pferderücken, mit einem Sattelpad, wobei das Sattelpad wenigstens zwei Druckerfassungszonen aufweist.

Weitere derartige Unterlagen sind in großer Vielzahl bekannt, darunter auch die Lösungen, aus den Druckschriften GB 2 536 791 A1, US 5 375 397 A, US 2014/ 0 253 337 A1, US 2017/0 336 273 A1 und DE 10 2007 030 583 A1.

Die bekannten Vorrichtungen sind aufwändig und stellen kein vom Laien selbst anwendbares Messsystem dar. Sie weisen eine schlechte Passform auf, insbesondere ist der Reitsattel nicht auf die Dicke einer Messunterlage angepasst, sind zu dick und wenig beweglich und verfälschen dadurch das Messergebnis. Sie führen zu Hautirritationen, da sie nicht atmungsaktiv sind. Häufig wird auch keine flächige Messung angewandt, sondern nur einzelne Messpunkte definiert. Es hängt dabei vom Zufall ab, ob an diesen Messpunkten gerade eine Druckspitze auftritt.

Ein erheblicher Nachteil ist auch dem Umstand geschuldet, dass eine zusätzlich zwischen Reittier und Reitsattel eingebrachte Messunterlage immer nur den senkrecht auf die Messunterlage wirkenden Vektor erfasst, der aber nicht der tatsächlichen Druckeinwirkung entspricht. Vor allem ein lotrecht wirkender Vektor wird nicht mit erfasst, sodass ein erheblicher Teil der Belastung unberücksichtigt bleibt.

Es ist daher Aufgabe der vorliegenden Erfindung, eine Vorrichtung gemäß dem Oberbegriff anzubieten, mit der die Auflage des Reitsattels auf dem Reittier und der dabei wirkende Druck unter allen Bedingungen der Nutzung des Reitsattels dauerhaft und ohne zusätzlich angebrachte Messeinrichtungen ermittelt werden kann.

Die Aufgabe wird gelöst durch einen Sattel gemäß dem Gegenstand des Anspruchs 1.

Die Auswerteeinrichtung, mit der zumindest lokale Überlastungen und eine Druckverteilung auf der Auflagefläche ermittelbar sind, sowie nach einer vorteilhaften Ausführungsform auch eine Übertragungseinrichtung zur Übertragung von Messwerten der Drucksensoren an die Auswerteeinrichtung sind vorgesehen. Die Sattelkissen sind ein Bestandteil des Sattels und mit diesem, gemäß der Erfindung untrennbar, verbunden. Sie sind als ein Paar von Sattelkissen zur Auflage auf dem Rücken des Reittiers, jeweils beidseits der Wirbelsäule, an der Unterseite des Sattels angeordnet.

Vorteilhafterweise ist zumindest eine Bodenlage der Sattelkissen mit dem wenigstens einen Drucksensor versehen und dieser als eine mehrschichtige Kisseneinlage ausgeführt, wobei der Drucksensor eine elastische Kompressionslage und wenigstens einen Abstandssensor aufweist. Der gemessene Abstand entspricht einer Kraftwirkung auf die elastische Kompressionslage, beispielsweise ein Filz, die dadurch teilweise komprimiert wird, wobei die Kompression einer bestimmten Kraftwirkung und unter Einbeziehung der Grundfläche damit einem Messwert für einen bestimmten Druck, einem Druckwert, entspricht. Bevorzugt ist der Abstandssensor als ein kapazitiver Sensor ausgeführt.

Es hat sich als vorteilhaft erwiesen, wenn der Drucksensor als textiler Sensor ausgeführt ist. Ein Trägermaterial wie z. B. Filz wird dazu mit Drucksensoren in DMS-Technologie (Dehnmessstreifen) versehen. Die Sensoren werden in der gewünschten Messdichte auf das Trägermaterial aufgestickt, um ein flächendeckendes Messbild zu erhalten. Gestickte Sensoren, wie sie aus dem Stand der Technik bekannt sind, können physikalisch-technische Größen detektieren. Die Vorteile dieser Sticktechnologie liegen insbesondere darin, große Flächen kostengünstig mit Sensoren auszustatten.

Als Sensormaterialien werden metallische Werkstoffe in Drahtaufmachung oder beschichtete leitfähige bzw. leitfähige Garne verwendet. Das Sensormaterial wird auf einem Vlies, einem Filz oder einem anderen technischen Textil sticktechnologisch befestigt. Ein Draht kann im Tailored-Fiber-Placement-Verfahren vorgelegt und mit einem Faden auf dem Vlies fixiert werden. Die Geometrien sind hierbei prinzipiell frei wählbar herstellbar. Es können kapazitiv, induktiv oder resistiv arbeitende Sensoren realisiert werden. Als Sensormaterial werden für Dehnungssensoren, analog zu Dehnungsmessstreifen, Widerstandsdrähte aus Konstantan verwendet. Für kapazitive oder induktive Sensoren kann auch Kupferdraht verwendet werden. Ebenso lassen sich beschichtete oder leitfähige Garne verarbeiten. Die Auswahl des Drahtmaterials richtet sich nach dem Einsatzzweck und den Platzverhältnissen am Einsatzort. Die Drahtdurchmesser betragen 40 bis 100 µm. Nach dem Stickprozess erfolgt die elektrische Kontaktierung durch Verlöten des Sensordrahtes an Kontaktplättchen.

Das Sticken hat sich als vorteilhafte Technologie erwiesen, um textile Sensoren als Drucksensoren und als Übertragungseinrichtung RFID-Antennenstrukturen für die vorliegende Erfindung herzustellen. Zum einen besteht eine hohe Flexibilität bei der Garnablage und somit kann jegliche Struktur abgebildet werden. Zum anderen besteht eine weitgehende Freiheit bei der Materialauswahl. Dies ist insbesondere wichtig, wenn es um sensible Materialien (feinste Litzen, beschichtete Fäden etc.) geht, die verarbeitet werden sollen. Hinzu kommt noch die präzise Positioniergenauigkeit der Stickmaschinen. Diese gestickten, textilen Antennenstrukturen bieten einige Vorteile zu herkömmlichen Hardtags. Zum einen können sehr hohe Lesereichweiten realisiert werden, zum anderen liegt ein Vorteil der Elemente in ihrem rein textilen Charakter.

Durch Sticken werden hochleitfähige, waschbeständige, verschleißarme elektrische Sensoren für z. B. Druckmessung auf einer Fläche (Flächensensoren) herstellbar. Auf dieser Technik basierend sind insbesondere auch textile Drucksensoren bekannt, die kapazitive und resistive Messprinzipien umsetzen. Neben der individuellen Dimension, der Anzahl und Positionierung der Druckpunkte, kann die Druckdetektion für groß- und kleinflächige Bereiche erfolgen.

Das Trägermaterial wird bei dem bevorzugten Fertigungsverfahren anschließend mit einem angeschliffenen Leder zu einer fertigen Kisseneinlage für den erfindungsgemäßen Reitsattel weiterverarbeitet und mit oder ohne Latexschicht je nach Anwendung auf den Kissenboden aufgebracht. Anschließend wird das Kissen gepolstert und mit dem Sattel für die weitere Verwendung wieder verbunden.

Vorteilhafterweise ist der Drucksensor zwischen der Auflagefläche und einem Stopfmaterial angeordnet, wobei er bei der Herstellung eines neuen Reitsattels oder nachträglich, beispielsweise zur Nachrüstung des Reitsattels mit der erfindungsgemäßen Technik, eingebracht wird.

Die Drucksensoren werden bevorzugt mit einer externen Energieversorgung verbunden. Die Daten werden über eine beispielsweise kombinierte Übertragungs- und eine Auswerteeinrichtung, die am Reitsattel befestigt werden kann, weitergegeben. Die übermittelten Daten können auch mittels eines Computers, auf dem ein Computerprogrammprodukt abläuft, ausgewertet und visuell dargestellt werden, sodass die auf das Reittier einwirkenden Kräfte korrekt abgebildet werden können.

Ein weiterer Aspekt der Erfindung betrifft ein Verfahren zur Aufnahme und Visualisierung eines Auflagedrucks eines Reitsattels gemäß dem Gegenstand des Anspruchs 8, und ein Computerprogrammprodukt gemäß dem Gegenstand des Anspruchs 14.

Bei eine vorteilhaften Ausgestaltung des erfindungsgemäßen Verfahrens ermittelt die Auswerteeinrichtung die Ereignisse Druckspitze und Überlastung in flächenmäßiger Auflösung, sodass lokale Druckspitzen und Überlastungen feststellbar werden, und auch die Dauer dieser Ereignisse. Somit kann ein deutliches Bild der auftretenden Belastung, auch durch Rückbezug auf die vorangegangene Nutzung des Reittiers, erreicht werden.

Eine vorteilhafte Weiterbildung der Auswerteeinrichtung ermittelt die Balance und die Haltung des Reiters und eine bevorzugte gleichmäßige Belastung des Pferds sowie auch die aktuell vorliegende Passform des Reitsattels auf dem Reittier. Außerdem ist es vorgesehen, dass die Auswerteeinrichtung eine Abnutzung von Polsterung im Sattelkissen und eine Fehlstellung des Reitsattels gegenüber dem Reittier ermittelt.

Bevorzugt ist die Auswerteeinrichtung lokal am Reitsattel angeordnet und umfasst eine dort ebenfalls angeordnete Anzeigeeinrichtung. Alternativ ist eine Übertragung an eine entfernte Auswerteeinrichtung, die die Anzeigeeinrichtung umfasst, vorgesehen, wobei die Anzeigeeinrichtung eine sofortige oder abrufbare Anzeige der ermittelten Daten sowie die Ausgabe von Warnungen ermöglicht. Diese kombinierte Auswerteeinrichtung mit Anzeigeeinrichtung kann ein Smartphone sein.

Durch die vorliegende Erfindung wird ein Abgleich der nach einer Anpassung gemittelten Daten über eine definierte Zeitspanne möglich. Weiterhin hat sich eine Speicherung der Messwerte als vorteilhaft erwiesen, die eine Langzeitmessung mit Auswertung und Rückschluss auf langfristige Änderungen bei Reitsattel, Reittier und Reiter ermöglicht, bis hin zu einer Hinweisfunktion, eine visuelle oder sonstige Kontrolle der Situation vorzunehmen. Die Reiter sind durch die dauerhafte Möglichkeit der Drucküberwachung selbst in der Lage, die vorliegende Situation zu verbessern, beispielsweise über den gezielten Einsatz einer Unterlage. Deren Wirkung kann wiederum auf einfache Weise überprüft werden.

Anhand der Beschreibung von Ausführungsbeispielen und ihrer Darstellung in den zugehörigen Zeichnungen wird die Erfindung nachfolgend näher erläutert.

Fig. 1 zeigt schematisch in einer Ansicht von hinten eine Ausführungsform eines Reitsattels 1, der in an sich bekannter Weise zwei Pauschen 4, eine Sitzfläche 6 und an der Rückseite einen Spiegel 10 aufweist. Die Unterseite ist mit zwei Sattelkissen 20 besetzt, die das Gewicht des Reiters und des Reitsattels 1 auf das Reittier übertragen. Sie liegen dazu beidseits der Wirbelsäule auf dem Rücken des hier nicht dargestellten Reittiers auf. Die Sattelkissen 20 erstrecken sich in Längsrichtung, im Wesentlichen parallel zur Wirbelsäule, und schaffen damit zwei getrennte Auflageflächen. Eines der beiden Sattelkissen 20 ist in einer geschnittenen Detaildarstellung (siehe Kreisausschnitt) in Fig. 2 dargestellt.

Fig. 2 zeigt eine schematische geschnittene Darstellung einer Ausführungsform eines Sattelkissens 20 eines erfindungsgemäßen Reitsattels 1 im Detail. Zum Ausgleich des auf den Tierrücken wirkenden Drucks und zur Polsterung ist Stopfmaterial 22 in das Sattelkissen 20 eingebracht. Zwischen dem Stopfmaterial 22 und einer Auflagefläche 28 ist ein Drucksensor 24 in der Bodenlage 23 des Sattelkissens 20 angeordnet. Der Drucksensor 24 ist ausgeführt unter Verwendung eines kapazitiven Abstandssensors 26, der mit einer Kompressionslage 25 zusammenwirkt, die bei Kraftwirkung komprimiert wird. Die daraus resultierende Abstandsänderung wird dann ermittelt.

Die Messwerte des Drucksensors 24 werden einer Übertragungseinrichtung 30 zugeführt, die eine Übertragung (durch gestrichelte Linie dargestellt) an eine Auswerteeinrichtung 32 vornimmt. Die Auswerteeinrichtung 32 weist einen Messwertspeicher 36 für die Langzeitspeicherung der ermittelten Werte auf und übernimmt deren entsprechende Auswertung über eine längere Dauer. Weiterhin können die ermittelten Werte sowie die Resultate der Auswertung auf eine Anzeigeeinrichtung 34, die ebenfalls Bestandteil der bevorzugten Auswerteeinrichtung 32 ist, wiedergegeben werden.

### Bezugszeichenliste

- 1: Reitsattel
- 4: Pausche
- 6: Sitzfläche
- 10: Spiegel
- 20: Sattelkissen
- 22: Stopfmaterial
- 23: Bodenlage
- 24: Drucksensor
- 25: Kompressionslage
- 26: Abstandssensor, kapazitiver Abstandssensor
- 28: Auflagefläche
- 30: Übertragungseinrichtung
- 32: Auswerteeinrichtung
- 34: Anzeigeeinrichtung
- 36: Messwertspeicher

## Patentansprüche

1. Reitsattel (1) zur Aufnahme eines Auflagedrucks des Reitsattels (1) auf einem Reittier und zur Ermittlung und Visualisierung einer Druckverteilung, wobei der Reitsattel (1) wenigstens zwei getrennte Auflageflächen (28) bildende, mit dem Reitsattel (1) verbundene Sattelkissen (20) umfasst, wobei die Sattelkissen (20) Bestandteile des Reitsattels (1) und mit diesem untrennbar verbunden sind, wobei jede der Auflageflächen (28), die zur Auflage auf dem Reittier vorgesehen ist und die wenigstens einen Drucksensor (24) aufweist, zur Ermittlung von Druckwerten an einzelnen Orten der Auflagefläche (28) ausgeführt ist, wobei eine Auswerteeinrichtung (32) vorgesehen ist, mit der aus den Druckwerten der Drucksensoren (24) zumindest lokale Überlastungen des Reittiers und eine Druckverteilung auf der Auflagefläche (28) ermittelbar sind.

2. Reitsattel nach Anspruch 1, wobei eine Übertragungseinrichtung (30) zur Übertragung der Druckwerte der Drucksensoren (24) an die Auswerteeinrichtung (32) vorgesehen ist.

3. Reitsattel nach Anspruch 1 oder 2, wobei zumindest eine Bodenlage (23) der Sattelkissen (20) mit dem wenigstens einen Drucksensor (24) versehen und dieser als eine mehrschichtige Kisseneinlage ausgeführt ist, die eine elastische Kompressionslage (25) und wenigstens einen Abstandssensor (26) aufweist.

4. Reitsattelnach Anspruch 3, wobei der Abstandssensor (26) als ein kapazitiver Sensor ausgeführt ist.

5. Reitsattelnach einem der Ansprüche 1 bis 4, wobei der Drucksensor (24) als textiler Sensor ausgeführt ist.

6. Reitsattel nach Anspruch 5, wobei der textile Sensor gestickte Dehnungssensoren umfasst.

7. Reitsattel nach einem der vorherigen Ansprüche, wobei der Drucksensor (24) zwischen der Auflagefläche (28) und einem Stopfmaterial (22) angeordnet ist.

8. Verfahren zur Aufnahme und Visualisierung eines Auflagedrucks eines Reitsattels (1) auf einem Reittier und zur Darstellung einer Druckverteilung, wobei der Reitsattel (1) wenigstens zwei getrennte Auflageflächen (28) bildende, mit dem Reitsattel (1) verbundene Sattelkissen (20) umfasst, wobei die Sattelkissen (20) Bestandteile des Reitsattels (1) und mit diesem untrennbar verbunden sind, wobei jede der Auflageflächen (28), die auf dem Reittier aufliegt, über jeweils wenigstens einen Drucksensor (24) lokale Druckwerte an einzelnen Orten der Auflagefläche (28) ermittelt und an eine Auswerteeinrichtung (32) überträgt, wobei die Auswerteeinrichtung (32) zumindest lokale Überlastungen und eine Druckverteilung auf der Auflagefläche (28) aus den Druckwerten ermittelt.

9. Verfahren nach Anspruch 8, wobei die Auswerteeinrichtung (32) die Ereignisse Druckspitze und Überlastung in flächenmäßiger Auflösung sowie die Dauer dieser Ereignisse ermittelt.

10. Verfahren nach Anspruch 8, wobei die Auswerteeinrichtung (32) die Balance und die Haltung des Reiters sowie eine gleichmäßige Belastung des Reittiers und die Passform des Reitsattels (1) ermittelt.

11. Verfahren nach Anspruch 8, wobei die Auswerteeinrichtung (32) eine Abnutzung von Polsterung im Sattelkissen (20) und eine Fehlstellung des Reitsattels (1) gegenüber dem Reittier ermittelt.

12. Verfahren nach einem der Ansprüche 8 bis **11,** wobei die Auswerteeinrichtung (32) nach einer ersten Ausführungsform lokal am Reitsattel (1) angeordnet ist und/oder eine Anzeigeeinrichtung (34) umfasst oder nach einer zweiten Ausführungsform eine Übertragung an eine entfernte Auswerteeinrichtung (32), die die Anzeigeeinrichtung (34) umfasst, erfolgt, wobei die Anzeigeeinrichtung (34) eine sofortige oder abrufbare Anzeige der ermittelten Daten sowie die Ausgabe von Warnungen ermöglicht.

13. Verfahren nach einem der Ansprüche 8 bis 12, wobei eine Speicherung der Messwerte in einem Messwertspeicher (36) erfolgt, wodurch eine Langzeitmessung mit Auswertung und Rückschluss auf langfristige Änderungen bei Reitsattel (1), Reittier und Reiter ermöglicht werden.

14. Computerprogrammprodukt zur Ausführung eines Verfahrens gemäß einem der Ansprüche 9 bis 13 in einer Auswerteeinrichtung (32).

## Claims

1. Riding saddle (1) for detecting a contact pressure of the riding saddle (1) on a riding animal and for determining and visualizing a pressure distribution, wherein the riding saddle (1) comprises saddle panels (20) connected to the riding saddle (1) and forming at least two separate contact surfaces (28), wherein the saddle pads (20) are components of the riding saddle (1) and are inseparably connected thereto, wherein each of the contact surfaces (28), intended to rest on the riding animal and comprising at least one pressure sensor (24), is configured to determine pressure values at individual locations of the contact surface (28), and wherein an evaluation unit (32) is provided, by means of which at least local overloads of the riding animal and a pressure distribution on the contact surface (28) can be determined from the pressure values of the pressure sensors (24).

2. Riding saddle according to claim 1, wherein a transmission device (30) is provided for transmitting the pressure values of the pressure sensors (24) to the evaluation unit (32).

3. Riding saddle according to claim 1 or 2, wherein at least one base layer (23) of the saddle panels(20) is provided with the at least one pressure sensor (24), and wherein the pressure sensor is designed as a multilayer pad insert comprising an elastic compression layer (25) and at least one distance sensor (26).

4. Riding saddle according to claim 3, wherein the distance sensor (26) is designed as a capacitive sensor.

5. Riding saddle according to one of claims 1 to 4, wherein the pressure sensor (24) is designed as a textile sensor.

6. Riding saddle according to claim 5, wherein the textile sensor comprises embroidered strain sensors.

7. Riding saddle according to one of the preceding claims, wherein the pressure sensor (24) is arranged between the contact surface (28) and a fabric material (22).

8. Method for detecting and visualizing a contact pressure of a riding saddle (1) on a riding animal and for representing a pressure distribution, wherein the riding saddle (1) comprises saddle panels (20) connected to the riding saddle (1) and forming at least two separate contact surfaces (28), wherein the saddle pads (20) are components of the riding saddle (1) and inseparably connected thereto, wherein each of the contact surfaces (28) resting on the riding animal determines local pressure values at individual locations of the contact surface (28) via at least one pressure sensor (24) and transmits them to an evaluation unit (32), and wherein the evaluation unit (32) determines at least local overloads and a pressure distribution on the contact surface (28) from the pressure values.

9. Method according to claim 8, wherein the evaluation unit (32) determines pressure peak and overload events with spatial resolution and the duration of these events.

10. Method according to claim 8, wherein the evaluation unit (32) determines the rider's balance and posture, uniform loading of the riding animal, and the fit of the riding saddle (1).

11. Method according to claim 8, wherein the evaluation unit (32) determines wear of padding in the saddle pad (20) and misalignment of the riding saddle (1) relative to the riding animal.

12. Method according to one of claims 8 to 11, wherein, according to a first embodiment, the evaluation unit (32) is arranged locally on the riding saddle (1) and/or comprises a display device (34), or, according to a second embodiment, transmission to a remote evaluation unit (32) comprising the display device (34) takes place, wherein the display device (34) enables immediate or retrievable display of the determined data and the output of warnings.

13. Method according to one of claims 8 to 12, wherein the measured values are stored in a measurement data memory (36), thereby enabling long-term measurement with evaluation and conclusions regarding long-term changes in the riding saddle (1), the riding animal, and the rider.

14. Computer program product for carrying out a method according to one of claims 9 to 13 in an evaluation unit (32).

## Revendications

1. Selle d'équitation (1) destinée à capter une pression d'appui de la selle (1) sur un cheval et à déterminer et visualiser une répartition de pression, **caractérisée en ce que** la selle d'équitation (1) comprend des matelassures (20) solidaires de la selle (1) et formant au moins deux surfaces d'appui (28) distinctes, lesdites matelassures (20) constituant des éléments intégrés de la selle (1) et étant fixées de manière indissociable à celle-ci, chaque surface d'appui (28), destinée à reposer sur le dos du cheval et comportant au moins un capteur de pression (24), étant configurée pour déterminer des valeurs de pression en différents points de la surface d'appui (28), une unité d'analyse (32) étant prévue pour déterminer, à partir des valeurs de pression mesurées par les capteurs de pression (24), au moins des surcharges locales exercées sur le cheval ainsi qu'une répartition des pressions sur la surface d'appui (28).

2. Selle d'équitation selon la revendication 1, **caractérisée en ce qu'**un dispositif de transmission (30) est prévu pour transmettre les valeurs de pression des capteurs de pression (24) à l'unité d'analyse (32).

3. Selle d'équitation selon la revendication 1 ou 2, **caractérisée en ce qu'**au moins une couche inférieure (23) des matelassures (20) est pourvue du capteur de pression (24), celui-ci étant réalisé sous la forme d'un insert multicouche intégré dans la matelassure, comprenant une couche élastique compressible (25) et au moins un capteur de distance (26).

4. Selle d'équitation selon la revendication 3, **caractérisée en ce que** le capteur de distance (26) est un capteur capacitif.

5. Selle d'équitation selon l'une quelconque des revendications 1 à 4, **caractérisée en ce que** le capteur de pression (24) est un capteur textile.

6. Selle d'équitation selon la revendication 5, **caractérisée en ce que** le capteur textile comprend des capteurs de déformation brodés.

7. Selle d'équitation selon l'une quelconque des revendications précédentes, **caractérisée en ce que** le capteur de pression (24) est disposé entre la surface d'appui (28) et un matériau textile de revêtement (22).

8. Procédé de captation et de visualisation d'une pression d'appui d'une selle d'équitation (1) sur un cheval et de représentation d'une répartition de pression, la selle (1) comprenant des matelassures (20) solidaires de la selle (1) et formant au moins deux surfaces d'appui (28) distinctes, les matelassures (20) constituant des éléments intégrés et indissociables de la selle (1), chaque surface d'appui (28) reposant sur le dos du cheval et déterminant, au moyen d'au moins un capteur de pression (24), des valeurs de pression locales en différents points de la surface d'appui (28) et transmettant ces valeurs à une unité d'analyse (32), l'unité d'analyse (32) déterminant au moins des surcharges locales et une répartition des pressions sur la surface d'appui (28) à partir des valeurs mesurées.

9. Procédé selon la revendication 8, **caractérisé en ce que** l'unité d'analyse (32) détermine les événements de pic de pression et de surcharge avec une résolution surfacique ainsi que la durée de ces événements.

10. Procédé selon la revendication 8, **caractérisé en ce que** l'unité d'analyse (32) détermine l'équilibre et la posture du cavalier, la régularité de la répartition de charge sur le cheval ainsi que l'adaptation de la selle (1) au cheval.

11. Procédé selon la revendication 8, **caractérisé en ce que** l'unité d'analyse (32) détermine l'usure du rembourrage des matelassures (20) et un défaut d'alignement de la selle (1) par rapport au cheval.

12. Procédé selon l'une quelconque des revendications 8 à **11, caractérisé en ce que**, selon un premier mode de réalisation, l'unité d'analyse (32) est disposée localement sur la selle (1) et/ou comprend un dispositif d'affichage (34), ou, selon un second mode de réalisation, les données sont transmises à une unité d'analyse distante (32) comprenant le dispositif d'affichage (34), ledit dispositif d'affichage (34) permettant un affichage immédiat ou consultable des données déterminées ainsi que l'émission d'avertissements.

13. Procédé selon l'une quelconque des revendications 8 à 12, **caractérisé en ce que** les valeurs mesurées sont enregistrées dans une mémoire de données de mesure (36), permettant une analyse à long terme et la détection d'évolutions durables concernant la selle (1), le cheval et le cavalier.

14. Produit programme d'ordinateur destiné à mettre en œuvre un procédé selon l'une quelconque des revendications 9 à 13 dans une unité d'analyse (32).
